# EUROPÄISCHE PATENTSCHRIFT

(11) **EP 4 329 959 B1**
(45) Veröffentlichungstag und Bekanntmachung des Hinweises auf die Patenterteilung: **19.03.2025**
(21) Anmeldenummer: 22724254.2
(22) Anmeldetag: 26.04.2022
(51) Int. Cl.: B21F 1/02, B21D 1/02, B21D 3/05

(54) **DRAHTRICHTMASCHINE UND VERFAHREN ZUM GERADERICHTEN VON DRAHT ODER BANDMATERIAL**
WIRE ALIGNING MACHINE AND METHOD FOR STRAIGHTENING WIRE OR STRIP MATERIAL
MACHINE D'ALIGNEMENT DE FIL ET PROCÉDÉ DE REDRESSAGE DE FIL OU DE MATÉRIAU EN BANDE

(30) Priorität: 27.04.2021 AT 503122021
(43) Veröffentlichungstag der Anmeldung: 06.03.2024
(73) Patentinhaber: EVG Entwicklungs- u. Verwertungs- Gesellschaft m.b.H., 8074 Raaba (AT)
(72) Erfinder: MÜHLENFELD, Arndt, 8075 Hart bei Graz (AT); RESCH, Walter, 8510 Stainz (AT)
(74) Vertreter: Schober, Elisabeth
(86) Internationale Anmeldenummer: PCT/IB2022/053875
(87) Internationale Veröffentlichungsnummer: WO 2022/229850

(56) Entgegenhaltungen:
- WO-A1-2015/144539
- WO-A1-2018/167029
- WO-A1-98/28098
- WO-A2-2020/172694
- DE-C1- 19 503 850
- GUERICKE W ET AL: "SIMULATION DES RICHTENS VON DRAHT", DRAHT, MEISENBACH, BAMBERG, DE, vol. 47, no. 1/02, 1 January 1996 (1996-01-01), pages 23 - 29, XP000555340, ISSN: 0012-5911
- GUERICKE W: "SIMULATION OF THE WIRE STRAIGHTENING PROCESS", WIRE INDUSTRY, MAGNUM PUBLICATIONS LTD. OXTED, GB, vol. 63, no. 752, 1 August 1996 (1996-08-01), pages 613 - 620, XP000622579, ISSN: 0043-6011

## Beschreibung

Die Erfindung betrifft ein Verfahren zum Geraderichten von Draht oder Bandmaterial mittels einer Dressurvorrichtung mit an gegenüberliegenden Seiten des durchlaufenden Materials versetzt angreifenden Richtrollen, von denen einige abhängig von einem Modell, das anhand von Eingangsdaten des Materials ermittelt worden ist, automatisch so angestellt werden, dass die Anforderungen an die Geradheit erfüllt werden, wobei die Stellung mindestens einer Richtrolle laufend adaptiert wird aufgrund der genannten, beim Durchlauf durch die Dressurvorrichtung erfassten Daten, welche für die erzielte Geradheit repräsentativ sind, wobei innerhalb des Modells eine X-Achse in der Durchlaufrichtung des Materials liegt, sowie eine Y- und eine Z-Achse senkrecht zueinander und zur X-Achse.

Die Erfindung betrifft ferner eine Drahtrichtmaschine bzw. eine Vorrichtung zum Geraderichten von Draht oder Bandmaterial mit einer Dressurvorrichtung mit zwei einander gegenüber längsversetzt angeordneten Reihen von antriebslosen Richtrollen, die im Betrieb an einem zwischen den Reihen durchlaufenden Material angreifen, um dieses geradezurichten, wobei einige Richtrollen abhängig von einem Modell automatisch gesteuert so an das Material anstellbar sind, dass die Anforderungen an die Geradheit des aus der Dressurvorrichtung austretenden Materials erfüllt sind, wobei innerhalb des Modells eine X-Achse in der Durchlaufrichtung des Materials liegt, sowie eine Y- und eine Z-Achse senkrecht zueinander und zur X-Achse.

Die WO 2020/172694, welche die Basis für den Oberbegriff der unabhängigen Ansprüche bildet, lehrt ein Verfahren und eine Vorrichtung, bei welchen ein Draht in einer anpassbaren Richtvorrichtung gerade gerichtet werden kann. Dafür werden laufend entweder die Temperatur des Drahtes, die Kräfte auf die Richtrollen oder die Auslenkung des gerichteten freien Drahtes nach Verlassen der Richtvorrichtung gemessen, in ein Modell eingegeben und zur Anpassung der Anstellung einiger Richtrollen an den Draht verwendet. Nachteilig ist, dass im Fall der Messung der Drahtauslenkung ein freier Draht vorhanden sein muss, der nicht unmittelbar automatisiert weiterverarbeitbar ist.

Die WO 2015/144539 A1 offenbart ein Verfahren, bei welchem innerhalb einer Testmessung ein Zusammenhang u.a. von Kräften, die auf Richtwalzen wirken, und "Richtguteigenschaften", wie etwa die Planheit des Richtgutes, ermittelt wird. Anschließend wird ein Modell gebildet, das es erlaubt, innerhalb eines Richtprozesses aus laufenden Richtguteigenschaften die Anstellung von Richtwalzen anzupassen, allerdings ohne dabei Kräfte zu messen. Nachteilig ist, dass das Verfahren nur im Rahmen einer Testmessung stattfindet.

Die Erfindung stellt sich die Aufgabe, einen geschlossenen Regelkreis für ein autonomes Verfahren anzugeben, um Richtgut von unbekannter, variabler Krümmung geradezurichten, wobei das Drahtende nicht frei sein, wobei die Richtmaschine nicht besonders viel länger als herkömmlich gebaut werden, und wobei keine gesonderte Testmessfahrt durchgeführt werden muss.

Dies wird beim eingangs genannten Verfahren dadurch erreicht, dass die Auslenkung des Materials nach dem Durchgang durch die Anordnung der Richtrollen in Y- und in Z-Richtung mittels drei voneinander entlang der X-Achse des Materials angeordneter Sensoren gemessen und die erhaltenen Messwerte in das die Anstellung der anstellbaren Richtrollen steuernde Modell eingegeben werden.

In einer Ausführungsform des Verfahrens werden Dressurvorrichtungen hintereinander vom Draht oder vom Bandmaterial durchlaufen, wobei die eine Dressurvorrichtung horizontal angeordnete Richtrollen und die andere vertikal angeordnete Richtrollen aufweist.

In einer weiteren vorteilhaften Alternative wird das Material in Durchlaufrichtung gesehen hinter dem dritten Sensor auf vorbestimmte Längen geschnitten.

Die Messung der Position des Materials erfolgt in Durchlaufrichtung gesehen hinter allen Richtrollen durch Messung der Abweichung des Materials von der Durchlaufachse (der X-Achse) in der Anstellrichtung der Richtrollen (Y-Achse) und senkrecht zu diesen beiden Achsen (der Z-Achse). Hierfür kommen bekannte optische Messverfahren durch z.B. Laserabstandssensoren (sogenannte Laserscanner) oder Ultraschallsensoren in Frage. Es ist denkbar, dass die Positionsmessung nur zu Beginn des Verfahrens zu Kalibrationszwecken durchgeführt wird, während im laufenden Betrieb die Messung der an den Richtrollen angreifenden Kräfte zur Durchführung des erfindungsgemäßen Verfahrens genügt.

Die Erfindung betrifft im übrigen eine Vorrichtung zur Durchführung des erfindungsgemäßen Verfahrens. Die Erfindung besteht bei einer solchen Vorrichtung darin, dass drei voneinander in X-Richtung beabstandete Sensoren zur Messung der Auslenkung des Materials in Z- und in Y-Richtung in Bewegungsrichtung des Materials gesehen hinter der Dressurvorrichtung angeordnet sind, wobei alle erhaltenen Messwerte dem das Anstellen der anstellbaren Richtrollen steuernden Modell zuführbar sind.

In einer Alternative der Erfindung ist in Durchlaufrichtung gesehen hinter dem dritten Sensor eine Drahtschere angeordnet.

Bevorzugt ist in einer weiteren Ausführungsform, dass zwei Dressurvorrichtungen hintereinander vom Draht durchlaufen werden, wobei eine Dressurvorrichtung horizontal angeordnete Richtrollen und die andere vertikal angeordnete Richtrollen aufweist.

Ebenso ist in einer Alternative denkbar, dass sich in Durchlaufrichtung gesehen hinter dem dritten Sensor eine zweite Dressurvorrichtung mit zwei einander gegenüber längsversetzt angeordneten Reihen von antriebslosen Richtrollen, die im Betrieb an einem zwischen den Reihen durchlaufenden Material angreifen, angeordnet ist, wobei die zweite Dressurvorrichtung gegenüber der ersten um 90° versetzt am Material angreift.

Die Erfindung wird anhand der Zeichnung näher erläutert, worin Fig. 1 eine Dressurvorrichtung mit einem durch diese laufenden Draht, Fig. 2 dieselbe Dressurvorrichtung mit angedeuteten Messstellen, Fig. 3 das graphische Modell einer Drahtauslenkung und Fig. 4 einen Regelkreis als Blockdiagramm zeigt.

Die Dressurvorrichtung der Fig. 1, die zum Stand der Technik zählt, besitzt zwei gegeneinander horizontal versetzt angeordnete Reihen horizontaler Richtrollen 3, 4, 6, 10. Eine Reihe greift am zu richtenden Drahtmaterial 1 unten und die andere Reihe am zu richtenden Draht oben an. Das zu richtende Drahtmaterial 1 kann auch Bandmaterial (nicht gezeigt) sein; im folgenden wird mit dem Ausdruck Drahtmaterial der Draht oder Bandmaterial bezeichnet. Die Richtrollen 3, 4, 6, 10 haben keinen Drehantrieb, die Dressurvorrichtung wird vom Draht als Material 1 durchlaufen, der durch nicht gezeigte Vorschubrollen in Richtung des Pfeiles 2 bewegt wird. Normalerweise durchläuft der Draht hintereinander zwei zueinander jeweils um 90° versetzte Dressurvorrichtungen, wobei eine Dressurvorrichtung horizontale Richtrollen und die andere Dressurvorrichtung vertikale Richtrollen aufweist. Der Hauptarbeitsbereich der Erfindung umfasst Drahtdurchmesser zwischen etwa 4 mm und etwa 20 mm.

Die ersten beiden Richtrollen 3 der in der Fig. 1 unteren Reihe haben feststehende Drehachsen. Die an diese anschließende untere Richtrolle 4 ist mittels einer bei 5 angedeuteten Stellvorrichtung einzeln für sich an das durchlaufende Material 1 anstellbar. Die drei ersten Richtrollen 6 der oberen Reihe sind gemeinsam an das Material 1 anstellbar und sind zu diesem Zweck auf einem gemeinsamen Träger 7 gelagert, der mittels eines Hebels 8 durch einen Stellmotor 9 höhenverstellbar ist. Die an die oberen Richtrollen 6 anschließende obere Richtrolle 10 ist mittels einer bei 11 angedeuteten Stellvorrichtung einzeln für sich an das Material anstellbar.

Fig. 2 veranschaulicht, dass nach den Richtrollen 3, 4, 6, 10 in der Richtanlage drei Sensoren 13, 14, 15 angebracht sind, die die Position des gerichteten Drahtes in der Y-Richtung und in der Z-Richtung (nicht eingezeichnet, da senkrecht zur Papierebene) bestimmen. Durch die drei in X-Richtung voneinander beabstandeten Sensoren 13, 14, 15 wird Betrag und Richtung einer noch vorhandenen Krümmung bestimmt. Fig. 3 zeigt dazu das Modell, wobei die Krümmung b auf eine vorbestimmte Länge l bezogen ist. l ist ein Streckenabschnitt entlang der X-Achse, der hinter den Richtrollen der Dressurvorrichtungen beginnt. Sie kann sich auch zwischen zwei um 90° zueinander versetzten bzw. gedrehten Dressurvorrichtungen befinden. Idealerweise befinden sich alle drei Sensoren 13, 14, 15 im Streckenabschnitt l.

Wenn der Draht im geschnittenen Zustand eine Krümmung aufweist (z.B. b/ l > 2 mm/m nach Fig. 3), so ist dies schon im eingespannten Zustand des Materials 1 vor der Schere 16 oder anderen Elementen der Richtmaschine erkennbar. Die Krümmung ist im eingespannten Zustand zwar nicht genauso ausgeprägt, wie nach einem Schnitt durch die Schere 16. Man erkennt aber bereits an dem nach der ersten (von möglicherweise zwei) Dressurvorrichtungen sichtbaren Drahtmaterial 1, ob eine Krümmung vorliegt oder nicht. Man kann sogar erkennen, ob eine starke Krümmung vorliegt.

Der Zusammenhang ist allerdings nichtlinear und auch nicht direkt proportional, weil der Draht gegen einen eingespannten Zustand arbeitet und in alle Richtungen ausweichen kann. Im Stand der Technik herrscht daher die Meinung vor, die Krümmung eines Drahtes mit ausreichender Genauigkeit nur dann bestimmen zu können, wenn ein Drahtende frei ist.

Überraschenderweise lässt sich aber das Verhalten des Drahtes mit Krümmung im an beiden Enden eingespannten Zustand modellieren. In dem dafür anzuwendenden Verfahren wird aus den drei Positionsmessungen die Krümmung des Drahtmaterials 1 in Y- und in Z-Richtung bestimmt. Die Krümmung b aus Fig. 3 wird zu einem Vektor im dreidimensionalen Raum. Dieser Vektor geht in ein nichtlineares Modell ein, aus welchem eine Vorhersage der tatsächlichen Krümmung, die durch eine neue Anstellung der Richtrollen 3, 4, 6, 10 auszugleichen wäre, errechnet wird. Versuche haben zu einem nichtlinearen Modell geführt, durch welches die Differenz der tatsächlichen Krümmung von der Vorhersage im Bereich des Mittelwerts der Krümmung des geraden Drahtes ausreichend klein wird, d.h. die Vorhersage ist genau genug, um eine Abweichung vom gewünschten Richtergebnis zu erkennen.

Mithilfe der Krümmungsvorhersage wird gemäß Fig. 4 die Zustandsschätzung im prädikativen Regelkreis erreicht. Die Regelung selbst erfolgt anhand eines Modells, das die Abweichung im Richtergebnis auf die benötigten Einstellungskorrekturen der Richteinheit abbildet.

## Patentansprüche

1. Verfahren zum Geraderichten von Draht oder Bandmaterial mittels einer Dressurvorrichtung mit an gegenüberliegenden Seiten des durchlaufenden Materials (1) versetzt angreifenden Richtrollen, von denen einige abhängig von einem Modell, das anhand von Eingangsdaten des Materials (1) ermittelt worden ist, automatisch so angestellt werden, dass die Anforderungen an die Geradheit erfüllt werden, wobei die Stellung mindestens einer Richtrolle laufend adaptiert wird aufgrund der genannten, beim Durchlauf durch die Dressurvorrichtung erfassten Daten, welche für die erzielte Geradheit repräsentativ sind, wobei innerhalb des Modells eine X-Achse in der Durchlaufrichtung des Materials (1) liegt, sowie eine Y- und eine Z-Achse senkrecht zueinander und zur X-Achse, **dadurch gekennzeichnet, dass** die Auslenkung des Materials (1) nach dem Durchgang durch die Anordnung der Richtrollen (3, 4, 6, 10) in Y- und in Z-Richtung mittels drei voneinander entlang der X-Achse des Materials (1) angeordneter Sensoren (13, 14, 15) gemessen und die erhaltenen Messwerte in das die Anstellung der anstellbaren Richtrollen (6, 4, 10) steuernde Modell eingegeben werden.

2. Verfahren nach Anspruch 1, **dadurch gekennzeichnet, dass** zwei Dressurvorrichtungen hintereinander vom Draht oder vom Bandmaterial durchlaufen werden, wobei die eine Dressurvorrichtung horizontal angeordnete Richtrollen (3, 4, 6, 10) und die andere vertikal angeordnete Richtrollen aufweist.

3. Verfahren nach Anspruch 1 oder 2, **dadurch gekennzeichnet, dass** das Material (1) in Durchlaufrichtung gesehen hinter dem dritten Sensor (15) auf vorbestimmte Längen geschnitten wird.

4. Vorrichtung zur Durchführung des Verfahrens zum Geraderichten von Draht oder Bandmaterial nach einem der Ansprüche 1 bis 3, mit einer Dressurvorrichtung mit zwei einander gegenüber längsversetzt angeordneten Reihen von antriebslosen Richtrollen (3, 4, 6, 10), die im Betrieb an einem zwischen den Reihen durchlaufenden Material (1) angreifen, um dieses geradezurichten, wobei einige Richtrollen (6, 4, 10) abhängig von einem Modell automatisch gesteuert so an das Material (1) anstellbar sind, dass die Anforderungen an die Geradheit des aus der Dressurvorrichtung austretenden Materials erfüllt sind, wobei innerhalb des Modells eine X-Achse in der Durchlaufrichtung des Materials (1) liegt, sowie eine Y- und eine Z-Achse senkrecht zueinander und zur X-Achse, **dadurch gekennzeichnet, dass** drei voneinander in X-Richtung beabstandete Sensoren (13, 14, 15) zur Messung der Auslenkung des Materials (1) in X- und in Y-Richtung in Bewegungsrichtung des Materials gesehen hinter der Dressurvorrichtung angeordnet sind, wobei alle erhaltenen Messwerte dem das Anstellen der anstellbaren Richtrollen (6, 4, 10) steuernden Modell zuführbar sind.

5. Vorrichtung nach Anspruch 4, **dadurch gekennzeichnet, dass** sich in Durchlaufrichtung gesehen hinter dem dritten Sensor (15) eine Drahtschere (16) angeordnet ist.

6. Vorrichtung nach Anspruch 4 oder 5, **dadurch gekennzeichnet, dass** zwei Dressurvorrichtungen hintereinander vom Draht (1) durchlaufen werden, wobei eine Dressurvorrichtung horizontal angeordnete Richtrollen (3, 4, 6, 10) und die andere vertikal angeordnete Richtrollen aufweist.

## Claims

1. A method for straightening wire or strip material by means of a straightening device having aligning rollers engaging offset on opposite sides of the material (1) passing through, of which some are automatically set in dependence on a model which has been ascertained on the basis of input data of the material (1) so that the requirements for the straightness are met, wherein the setting of at least one aligning roller is continuously adapted on the basis of the mentioned data acquired during the passage through the straightening device, which data are representative for the achieved straightness, wherein within the model an X axis lies in the passage direction of the material (1), and a Y axis and a Z axis lie perpendicular to one another and to the X axis, **characterized in that** the deflection of the material (1), after the passage through the arrangement of the aligning rollers (3, 4, 6, 10) in the Y direction and in the Z direction, is measured by means of three sensors (13, 14, 15) arranged spaced apart from one another along the X axis of the material (1) and the obtained measured values are input into the model controlling the setting of the settable aligning rollers (6, 4, 10).

2. The method as claimed in claim 1, **characterized in that** the wire or the strip material passes through two straightening devices in succession, wherein the one straightening device has horizontally arranged aligning rollers (3, 4, 6, 10) and the other has vertically arranged aligning rollers.

3. The method as claimed in claim 1 or 2, **characterized in that** the material (1) is cut to predetermined lengths after the third sensor (15) viewed in the passage direction.

4. A device for carrying out the method for straightening wire or strip material as claimed in any one of claims 1 to 3, having a straightening device having two rows of nondriven aligning rollers (3, 4, 6, 10) arranged longitudinally offset in relation to one another, which engage in operation on a material (1) passing between the rows in order to straighten it, wherein some aligning rollers (6, 4, 10) are settable onto the material (1) automatically controlled in dependence on a model so that the requirements for the straightness of the material exiting from the straightening device are met, wherein within the model an X axis lies in the passage direction of the material (1), and a Y axis and a Z axis lie perpendicular to one another and to the X axis, **characterized in that** three sensors (13, 14, 15) spaced apart from one another in the X direction for measuring the deflection of the material (1) in the X direction and in the Y direction are arranged after the straightening device viewed in the movement direction of the material, wherein all obtained measured values can be supplied to the model controlling the setting of the settable aligning rollers (6, 4, 10).

5. The device as claimed in claim 4, **characterized in that** a wire cutter (16) is arranged after the third sensor (15) viewed in the passage direction.

6. The device as claimed in claim 4 or 5, **characterized in that** the wire (1) passes through two straightening devices in succession, wherein one straightening device has horizontally arranged aligning rollers (3, 4, 6, 10) and the other has vertically arranged aligning rollers.

## Revendications

1. Procédé de réalignement de fil ou de matériau en bande au moyen d'un dispositif de redressage comprenant des rouleaux d'alignement agissant de manière décalée sur des côtés opposés du matériau (1) les traversant et dont certains sont activés automatiquement en fonction d'un modèle déterminé en se basant sur des données d'entrée du matériau (1), de sorte que les exigences de rectitude sont satisfaites, la position d'au moins un rouleau d'alignement étant adaptée en continu en se basant sur lesdites données détectées lors du passage du matériau à travers le dispositif de redressage et représentatives de la rectitude souhaitée, un axe X se situant à l'intérieur du modèle dans la direction de traversée du matériau (1), et un axe Y et un axe Z étant perpendiculaires l'un par rapport à l'autre et par rapport à l'axe X, **caractérisé en ce que** la déviation du matériau (1) dans les directions Y et Z est mesurée après le passage à travers l'agencement des rouleaux d'alignement (3, 4, 6, 10) au moyen de trois capteurs (13, 14, 15) agencés le long de l'axe X du matériau (1), et les valeurs de mesure obtenues sont introduites dans le modèle commandant l'activation des rouleaux d'alignement (6, 4, 10) activables.

2. Procédé selon la revendication 1, **caractérisé en ce que** deux dispositifs de redressage sont traversés l'un après l'autre par le fil ou le matériau en bande, l'un des dispositifs de redressage présentant des rouleaux d'alignement (3, 4, 6, 10) agencés de manière horizontale et l'autre dispositif de redressage présentant des rouleaux d'alignement agencés de manière verticale.

3. Procédé selon la revendication 1 ou 2, **caractérisé en ce que** le matériau (1) est coupé à des longueurs prédéterminées en aval du troisième capteur (15), vu dans la direction de traversée.

4. Dispositif permettant de mettre en œuvre le procédé de réalignement de fil ou de matériau en bande selon l'une quelconque des revendications 1 à 3, comprenant un dispositif de redressage avec deux rangées, agencées de manière décalée l'une par rapport à l'autre, de rouleaux d'alignement (3, 4, 6, 10) non entrainés, qui, en cours de fonctionnement, agissent sur un matériau (1) passant entre les rangées afin de le redresser, certains rouleaux d'alignement (6, 4, 10) pouvant être activés au niveau du matériau (1) de manière commandée automatiquement en fonction d'un modèle de sorte que les exigences de rectitude du matériau sortant du dispositif de redressage sont satisfaites, un axe X étant situé à l'intérieur du modèle dans la direction de traversée du matériau (1), et un axe Y et un axe Z étant perpendiculaires l'un par rapport à l'autre et par rapport à l'axe X, **caractérisé en ce que** trois capteurs (13, 14, 15) espacés les uns des autres dans la direction X et permettant de mesurer la déviation du matériau (1) dans la direction X et dans la direction Y sont agencés en aval du dispositif de redressage, vu dans la direction de déplacement du matériau, toutes les valeurs de mesure obtenues pouvant être acheminées vers le modèle commandant l'activation des rouleaux d'alignement (6, 4, 10) activables.

5. Dispositif selon la revendication 4, **caractérisé en ce qu'**une cisaille à fil (16) est agencée en aval du troisième capteur (15), vu dans la direction de traversée.

6. Dispositif selon la revendication 4 ou 5, **caractérisé en ce que** deux dispositifs de redressage sont traversés l'un après l'autre par le fil (1), un dispositif de redressage présentant des rouleaux d'alignement (3, 4, 6, 10) agencés de manière horizontale et l'autre dispositif de redressage présentant des rouleaux d'alignement agencés de manière verticale.
